# EUROPÄISCHE PATENTSCHRIFT

(11) **EP 0 223 769 B1**
(45) Veröffentlichungstag und Bekanntmachung des Hinweises auf die Patenterteilung: **01.03.1989**
(21) Anmeldenummer: 86890313.9
(22) Anmeldetag: 13.11.1986
(51) Int. Cl.: C21C 7/00, C21C 5/46

(54) **Pfannenstand zum Behandeln schmelzflüssigen Metalles**
Ladle stand for treating molten metal
Poste de poche pour le traitement du métal en fusion

(30) Priorität: 21.11.1985 AT 3394/85
(43) Veröffentlichungstag der Anmeldung: 27.05.1987
(73) Patentinhaber: VOEST-ALPINE INDUSTRIEANLAGENBAU GESELLSCHAFT m.b.H., A-4020 Linz (AT)
(72) Erfinder: Riegler, Ernst, A-4470 Enns (AT); Zajicek, Ernst, A-4100 Ottensheim (AT); Hammerschmid, Hubert, A-4020 Linz (AT)
(74) Vertreter: Wolfram, Gustav, Dipl.-Ing.

(56) Entgegenhaltungen:
- EP-A- 0 056 942
- EP-A- 0 112 540
- DE-A- 2 454 776
- DE-B- 1 212 569
- DE-C- 1 169 475

## Beschreibung

Die Erfindung betrifft einen Pfannenstand zum Behandeln schmelzflüssigen Metalles, insbesondere zum Entschwefeln von Stahlschmelze, mit einem über einer in Behandlungsstellung gebrachten Pfanne angeordneten, vertikal heb- und senkbaren Lanzentragwagen, an dem ein Vorratsbehälter für ein Behandlungsmittel, insbesondere ein Entschwefelungsmittel, angeordnet und mit einem Hohlraum der Lanze leitungsmäßig verbindbar ist, wobei der Lanzentragwagen zu einer seitlich der abgestellten Pfanne angeordneten Lanzenübergabestation bewegbar ist.

Ein Pfannenstand dieser Art ist aus der DE-A 2 454 776 bzw. dem Prospekt TN der Firma Messo, St 57 d/2000 VI.79 bekannt. Der Lanzentragwagen ist entlang einer vertikalen Führungssäule, die im seitlichen Abstand von der in Behandlungsstellung gebrachten Pfanne am Fundament drehbar befestigt ist, verfahrbar. Durch Drehen der Führungssäule wird der weit auskragende Lanzentragwagen von einer Lage oberhalb einer in Behandlungsstellung gebrachten Pfanne zu einer Lanzenübergabestation zwecks Lanzenaustausches geschwenkt.

Da während des Behandlungsvorganges der Metallschmelze der Lanzentragwagen großen Vibrationsbelastungen ausgesetzt ist, muß die Führungssäule entsprechend steif und damit schwer gebaut sein. Durch den großen Abstand der Lanze von der Führungssäule wird die Führungssäule zusätzlich einer großen Biegebeanspruchung ausgesetzt, die ebenfalls durch eine entsprechend stabile Konstruktion der Führungssäule und deren Drehlagerung aufgenommen werden muß.

Bei den bekannten Konstruktionen kann es infolge der weiten Ausladung der Lanze bzw. des Lanzentragwagens und der damit verbundenen instabilen Führung der Lanze zu Schwierigkeiten bei der Übergabe bzw. beim Austausch der Lanzen an der Lanzenübergabestation kommen, so daß eine automatische Übergabe nur sehr schwer verwirklichbar ist.

Die Erfindung bezweckt die Vermeidung dieser Nachteile und Schwierigkeiten und stellt sich die Aufgabe, einen Pfannenstand der eingangs beschriebenen Art zu schaffen, bei dem der Lanzentragwagen in einfacher Weise und mit einer wenig aufwendigen Konstruktion zwischen der abgestellten Pfanne und der Lanzenübergabestation bewegbar ist, wobei eine störungsfreie Lanzenübergabe an den Lanzentragwagen ohne händische Manipulationen sichergestellt ist.

Diese Aufgabe wird erfindungsgemäß dadurch gelöst, daß sowohl oberhalb der in Behandlungsstellung gebrachten Pfanne als auch oberhalb der Lanzenübergabestation jeweils eine ortsfeste vertikale Schienenführung für den Lanzentragwagen vorgesehen ist und zwischen den oberen Enden der beiden Schienenführungen ein den Lanzentragwagen aufnehmender Transportwagen verfahrbar ist, wobei der Lanzentragwagen mit einem eine Lanze haltenden sowie freigebenden Lanzenmanipulator ausgestattet ist, der von einer Betriebsposition in eine seitlich neben der Betriebsposition liegende, vom Lanzentragwagen auskragende Lanzenaustauschposition und retour bewegbar ist, und mit einer oberhalb der Betriebsposition des Lanzenmanipulators angeordneten, von einem Stellgerät betätigbaren Ankuppelvorrichtung zum leitungsmäßigen Verbinden des Vorratsbehälters und des Hohlraumes der Lanze versehen ist.

Die ortsfesten Schienenführungen sind, da der Lanzentragwagen von den Schienenführungen nur wenig auskragen muß, leicht und trotzdem stabil und eine genügende Steifigkeit aufweisend ausführbar.

Schwingungen an den Führungsschienen und damit Ungenauigkeiten bei der Führung der Lanze können dadurch vermieden werden. Daraus resultiert eine hohe Sicherheit beim automatischen Austausch ei2 ner Lanze mittels des Lanzenmanipulators an der Lanzenübergabestation, so daß ein händisches Eingreifen des Bedienungspersonales vermieden werden kann.

Vorzugsweise ist der Lanzenmanipulator von einem im Lanzenträger horizontal verschiebbar gelagerten Wagen, der mittels einer Stelleinrichtung betätigbar ist, gebildet, an dem eine mittels einer weiteren Stelleinrichtung betätigbare Greifzange befestigt ist.

Die Erfindung ist nachstehend anhand der Zeichnung an einem Ausführungsbeispiel näher erläutert, wobei Fig. 1 eine Gesamtseitenansicht des Pfannenstandes, Fig. 2 eine Ansicht in Richtung des Pfeiles II der Fig. 1 und Fig. 3 ein Detail der Fig. 2 in vergrößertem Maßstab zeigen. Fig. 4 stellt einen nach der Linie IV-IV der Fig. 3 geführten Schnitt dar.

Mit 1 ist ein am Fundament angeordneter Stellplatz für eine Pfanne 2 an einem Pfannenstand bezeichnet, zu dem die Pfanne 2 mittels eines Pfannenwagens 3, der entlang von Schienen 3' verfahrbar ist, gebracht werden kann. Die Pfanne 2 ist mit einem Deckel 4, der eine Öffnung zum Einbringen einer Behandlungslanze 5 aufweist, bedeckt.

Seitlich neben dem Stellplatz 1 ist eine Lanzenübergabestation 6 ebenfalls am Fundament angeordnet, die von einer horizontal angeordneten Drehscheibe 7 gebildet ist, an deren Umfang gleichmäßig verteilt Lanzenhalterungen 8 vorgesehen sind, in die die Lanzen 5 mit ihrem oberen Ende 9 einhängbar sind. Die Drehscheibe 7 ist über eine Stützsäule 10 am Fundament abgestützt. Die Lanzen weisen an ihrem oberen Ende jeweils einen Bund 11 auf, mit dem sie an den Lanzenhalterungen 8 hängen.

Sowohl oberhalb des Pfannen-Stellplatzes 1 als auch oberhalb der Lanzenübergabestation 6 ist jeweils in geringem seitlichem Abstand eine ortsfeste vertikale Schienenführung 12, 13, die jeweils von zwei zueinander parallelen Schienen 14, die fachwerkartig versteift sind, gebildet ist, vorgesehen. Die oberen Enden der beiden Schienenführungen befinden sich in gleicher Höhe knapp unterhalb eines ortsfesten horizontalen Trägers 15. Entlang des Trägers 15 ist ein Transportwagen 16 von der einen Schienenführung zur anderen bzw. retour verfahrbar.

Dieser Transportwagen 16 weist zu den Schienen 14 der Schienenführungen 12, 13 fluchtend angeordnete Schienen 17 auf, die knapp oberhalb der Schienen 14 enden. Er kann somit wahlweise von einer ersten, in Fig. 1 mit vollen Linien dargestellten Position A, in der seine Schienen 17 mit den Schienen 14 der oberhalb des Pfannen-Stellplatzes 1 angeordneten Schienenführung 12 fluchten, in die in Fig. 1 mit strichpunktierten Linien dargestellte Position B, in der seine Schienen 17 mit den Schienen 14 der oberhalb der Lanzenübergabestation 6 angeordneten Schienenführung 13 fluchten, verfahren werden. Der Antriebsmotor ist mit 18 bezeichnet, die Energieversorgung erfolgt über biegsame Schleppkabel 19.

Zum Heben und Senken der Lanzen 5 bzw. zur Übernahme einer Lanze 5 von der Lanzenübergabestation 6 dient ein Lanzentragwagen 20, der entlang der Schienenführungen 12, 13 in vertikaler Richtung verfahrbar ist, wobei der Lanzentragwagen 20 mittels einer im Transportwagen 16 angeordneten Seilwinde 21, deren Antriebsmotor mit 22 bezeichnet ist, gehoben und gesenkt werden kann.

Der Transportwagen 16 ist in einer solchen Höhe oberhalb des Pfannendeckels 4 angeordnet, daß die Lanze 5 komplett aus der Pfanne 2 gehoben werden kann, wobei der Lanzentragwagen 20 in gehobenem Zustand der Lanze 5 auf die Schienen 17 des Transportwagens 16 aufgefahren ist, so daß er mit dem Transportwagen 16 von der einen Schienenführung 12 zur anderen Schienenführung 13 und retour bewegbar ist.

Zur automatischen Abgabe einer Lanze 5 vom Lanzentragwagen 20 auf die Drehscheibe 7 bzw. Übernahme einer Lanze 5 von der Drehscheibe 7 auf den Lanzentragwagen 20 weist der Lanzentragwagen 20 an seinem unteren Ende einen Lanzenmanipulator 24 auf, der von einem mittels eines Druckmittelzylinders 23 horizontal verfahrbaren Wagen gebildet ist, der mittels Führungsrollen 25 entlang vom Lanzentragwagen 20 horizontal auskragender Konsolen 26 geführt ist. An dem Wagen 24 ist eine Greifzange 27 befestigt, deren Backen 28 mittels eines Druckmittelzylinders 29 über ein Hebelgestänge 30 geöffnet und geschlossen werden können.

Wie aus Fig. 3 ersichtlich, kann durch Verfahren des Wagens 24 in die strichpunktiert eingezeichnete Lanzenaustauschposition C eine am Lanzentragwagen 20 hängende Lanze 5 mittels der Zangenbacken 28 auf die Drehscheibe 7 geschoben werden. Durch Zurückfahren des Wagens 24 in die mit vollen Linien dargestellte Betriebsposition D kann eine von der Greifzange 27 erfaßte Lanze 5 auf eine am Lanzentragwagen 20 vorgesehenen Lanzenhalterung 31 geschoben werden.

Zwecks Zuführung eines Behandlungsmittels für das in der Pfanne 2 befindliche schmelzflüssige Metall sind die Lanzen 5 hohl ausgebildet und weist der Lanzentragwagen 20 einen Vorratsbehälter 32 für das Behandlungsmittel auf. Dieser Vorratsbehälter 32 steht über eine das Behandlungsmittel transportierende Leitung 33 mit dem Hohlraum 34 der Lanze 5 in Verbindung, wobei eine Ankuppelvorrichtung 35 zur automatischen Verbindung dieser Leitung 33 mit dem Hohlraum 34 der Lanze vorhanden ist. Diese Ankuppelvorrichtung 35 ist von einem winkelförmigen Rohrstück 36 gebildet, welches mittels eines Druckmittelzylinders 37 heb- und senkbar ist. Ein Ende des winkelförmigen Rohrstückes 36 steht mit der flexiblen Leitung 33 in Verbindung. Das andere Ende des winkelförmigen Rohrstückes weist einen Konus 38 auf, der in eine kegelstumpfförmige Öffnung 39 am oberen Ende der Lanze 5 einsetzbar ist.

Die Drehscheibe an der Lanzenübergabestation ist mittels eines Schrittschaltwerkes schrittweise drehbar, so daß dem Lanzenmanipulator 24 des Lanzentragwagens 20 - wenn dieser neben der Lanzenübergabestation 6 in Stellung gebracht ist (vgl. Fig. 4) - stets eine freie Lanzenhalterung 8 zur Abgabe einer gebrauchten Lanze 5 oder eine eine Lanze 5 aufweisende Lanzenhalterung 8 gegenüberliegt. Die Lanzenübergabestation 6 wird mittels eines in horizontaler Richtung verfahrbaren Hebezeuges 40, welches Lanzen von einem Lanzentransportwagen 41 ergreift, mit Lanzen 5 bestückt.

Zum Füllen des Vorratsbehälters 32 des Lanzentragwagens 20 mit Behandlungsmittel dienen oberhalb des Pfannen-Abstellplatzes 1 angeordnete Bunker 42, aus denen Behandlungsmittel mittels Förder- und Dosiereinrichtungen 43 in bestimmten vorwählbaren Mengen entnommen und mittels einer weiteren Förderleitung 44 dem Vorratsbehälter 32 zugeführt werden kann.

## Patentansprüche

1. Pfannenstand zum Behandeln schmelzflüssigen Metalles, insbesondere zum Entschwefeln von Stahlschmelze, mit einem über einer in Behandlungsstellung gebrachten Pfanne (2) angeordneten, vertikal heb- und senkbaren Lanzentragwagen (20), an dem ein Vorratsbehälter (32) für ein Behandlungsmittel, insbesondere ein Entschwefelungsmittel, angeordnet und mit einem Hohlraum (34) der Lanze (5) leitungsmäßig verbindbar ist, wobei der Lanzentragwagen (20) zu einer seitlich der abgestellten Pfanne (2) angeordneten Lanzenübergabestation (6) bewegbar ist, dadurch gekennzeichnet, daß sowohl oberhalb der in Behandlungsstellung gebrachten Pfanne (2) als auch oberhalb der Lanzenübergabestation (6) jeweils eine ortsfeste vertikale Schienenführung (12, 13) für den Lanzentragwagen (20) vorgesehen ist und zwischen den oberen Enden der beiden Schienenführungen (12, 13) ein den Lanzentragwagen (20) aufnehmender Transportwagen (16) verfahrbar ist, wobei der Lanzentragwagen (20) mit einem eine Lanze (5) haltenden sowie freigebenden Lanzenmanipulator (24) ausgestattet ist, der von einer Betriebsposition (D) in eine seitlich neben der Betriebsposition (D) liegende, vom Lanzentragwagen (20) auskragende Lanzenaustauschposition (C) und retour bewegbar ist, und mit einer oberhalb der Betriebsposition (D) des Lanzenmanipulators (24) angeordneten, von einem Stellgerät (37) betätigbaren Ankuppelvorrichtung (35) zum leitungsmäßigen Verbinden des Vorratsbehälters (32) und des Hohlraumes (34) der Lanze versehen ist.

2. Pfannenstand nach Anspruch 1, dadurch gekennzeichnet, daß der Lanzenmanipulator von einem im Lanzenträger horizontal verschiebbar gelagerten Wagen (24), der mittels einer Stelleinrichtung (23) betätigbar ist, gebildet ist, an dem eine mittels einer weiteren Stelleinrichtung (29) betätigbare Greifzange (27) befestigt ist.

## Claims

1. Ladle stand for treating molten metal, in particular for desulfurising steel melt, comprising a vertically liftable and lowerable lance carrying car (20) arranged above a ladle (2) placed in the treatment position, on which car a reservoir (32) for a treating agent, in particular a desulfurising agent, is arranged and adapted to communicate with a cavity (34) of the lance (5), the lance carrying car (20) being movable to a lance exchange station (6) provided laterally of the deposited ladle (2), characterised in that a stationary vertical rail guide (12, 13) for the lance carrying car (20) is each provided above the ladle (2) placed in the treatment position and above the lance exchange station (6), and a transport carriage (16) to receive the lance carrying car (20) is displaceable between the upper ends of the two rail guides (12, 13), the lance carrying car (20) being equipped with a lance manipulator (24) holding and releasing a lance (5), which lance manipulator is movable from an operation position (D) into a lance exchange position (C) laterally beside the operation position (D) so as to cantilever from the lance carrying car (20), and back, and being provided with a coupling means (35) arranged above the operation position (D) of the lance manipulator (24) and operable by an actuation unit (37) to provide for communication of the reservoir (32) with the cavity (34) of the lance.

2. Ladle stand according to claim 1, characterised in that the lance manipulator is formed by a car (24) horizontally displaceably mounted in the lance carrier, which car is operable by an actuation means (23), to which grip pliers (2) which are operable by a further actuation means (29) are fastened.

## Revendications

1. Poste de poche de coulée pour traiter un métal en fusion, en particulier pour désulfurer le bain d'acier, comportant un chariot porte-lance (20) qui est disposé au-dessus d'une poche de coulée (2) amenée en position de traitement, qui peut prendre un mouvement vertical de monte et baisse, sur lequel est disposé un réservoir (32) pour un produit de traitement, en particulier pour un produit de désulfuration, et que l'on peut relier, du point de vue conduite, avec un espace creux (34) de la lance (5), étant précisé que le chariot porte-lance (20) peut se déplacer pour venir à un poste (6) de transfert de la lance disposé sur le côté de la poche de coulée (2) à l'arrêt, caractérisé en ce qu'aussi bien au-dessus de la poche de coulée (2) amenée en position de traitement qu'au-dessus du poste (6) de transfert de la lance est respectivement prévu un guidage fixe vertical par rails (12, 13) pour le chariot porte-lance (20); et en ce qu'entre les extrémités supérieures des deux guidages par rails (12, 13) peut se déplacer un chariot de transport (16) qui reprend le chariot porte-lance (20), étant précisé que le chariot porte-lance (20) est équipé d'un manipulateur de lance (24) qui maintient ou libère une lance (5), qui peut se déplacer pour passer d'une position de service (D) à une position d'échange de la lance (C), située sur le côté, à côté de la position de service (D) et venant en saillie depuis le chariot porte-lance (20), et retour, et qui, pour relier, au point de vue conduite, le réservoir (32) et l'espace creux (34) de la lance, est muni d'un dispositif d'accouplement (35) qui est disposé au-dessus de la position de service (D) du manipulateur de lance (24) et qu'un appareil de positionnement (37) peut manoeuvrer.

2. Poste de poche de coulée selon la revendication 1, caractérisé en ce que le manipulateur de lance est formé d'un chariot (24) qui est porté, avec possibilité de coulisser horizontalement, dans le porte-lance, que l'on peut faire manoeuvrer au moyen d'un mécanisme de positionnement (23) et auquel est fixée une pince (27) que l'on peut faire manoeuvrer au moyen d'un autre mécanisme de positionnement (29).
